# EUROPÄISCHE PATENTSCHRIFT

(11) **EP 0 039 309 B1**
(45) Veröffentlichungstag und Bekanntmachung des Hinweises auf die Patenterteilung: **20.07.1983**
(21) Anmeldenummer: 81810150.3
(22) Anmeldetag: 21.04.1981
(51) Int. Cl.: E03D 9/03

(54) **Vorrichtung zur dosierten Abgabe eines Wirkstoffs**
Device for dispensing a metered quantity of an additive
Dispositif de dosage d'un additif

(30) Priorität: 25.04.1980 CH 3208/80
(43) Veröffentlichungstag der Anmeldung: 04.11.1981
(73) Patentinhaber: Airwick AG, 4002 Basel (CH)
(72) Erfinder: Bousgarbiès, Jacques, F-86000 Poitiers (FR)
(74) Vertreter: Schirner, Rolf B.

## Beschreibung

Die Erfindung betrifft eine Vorrichtung zur dosierten Abgabe eines Wirkstoffs aus einem Vorratsbehälter in eine umgebende Flüssigkeit, deren Niveau sich zeitweise hebt und senkt, gemäss dem Oberbegriff des Patentanspruchs 1.

Derartige Vorrichtungen finden Einsatz z.B. in Toilettenspülkästen, um dort dem Spülwasser irgendwelche Desinfektions-, Reinigungs- oder Desodorierungsmittel zuzusetzen.

Beim Spülvorgang verbleibt vom gesamten Inhalt des Spülkastens nur ein verhältnismässig kleiner Rest - etwa rund ein Liter - im Syphon der WC-Muschel. Aus diesem Grunde wäre es daher erstrebenswert, nur in diesen letzten Wasserrest eine konstante dosierte Wirkstoffmenge einzubringen derart, dass praktisch der gesamte Wirkstoff im Syphon konzentriert wäre und nichts mit dem abfliessenden Spülwasser verlorenginge.

Die bisher für derartige Zwecke bekannten Dosiervorrichtungen, wie sie z.B. in den US-PS Nos. 2967310, 4131958 und 4189793 beschrieben sind, werden diesen Anforderungen nicht gerecht, da sie den Wirkstoff in das gesamte im Spülkasten befindliche Spülwasser abgeben. Dies führt zu einer erheblichen Veschwendung des Wirkstoffs, weil der grösste Teil des Spülwassers mitsamt dem darin gelösten Wirkstoff abfliesst und somit für die gewünschte Wirkung im Syphon der WC-Muschel verloren ist. Zur Kompensation dieses Wirkstoff- und damit Wirkungsverlusts ist man gezwungen, den Wirkstoff in stärkerer Konzentration zu dosieren, was wiederum zu erhöhtem Wirkungsstoffverbrauch und nicht zuletzt auch zu einer erhöhten Belastung der Umwelt führt.

Bei der z.B. aus der US-A-3908209 bekannten Vorrichtung wird der Wirkstoff zwar nicht in das gesamte Spülwasser zudosiert, sondern während des Abfliessens aus dem Spülkasten in konzentrierter Form im wesentlichen auf die Wasseroberfläche aufgebracht. Es ist nun aber bekannt, dass sich Spülkästen praktisch nie vollständig entleeren und immer ein gewisser Rest an Spülwasser in ihnen verbleibt. Da nun der Wirkstoff im wesentlichen auf die Spülwasseroberfläche aufgegeben wird, und zwar in unverdünnter Form, bleibt so bei dieser bekannten Vorrichtung eine erhebliche Menge Wirkstoff im Spülkasten zurück und vermischt sich dann mit dem neu zugeführten Frischwasser. Gerade dies ist aber, wie schon weiter vorne erwähnt, aus ökonomischen und ökologischen Gründen unerwünscht.

Durch die Erfindung sollen nun diese Nachteile vermieden werden. Insbesondere soll durch die Erfindung eine Dosiervorrichtung der im Oberbegriff des Patentanspruchs 1 definierten Art so verbessert werden, dass sie den eingangs erwähnten Anforderungen entspricht. Ein weiteres Ziel der Erfindung besteht darin, dies konstruktiv auf möglichst einfache und kostengünstige Weise zu erreichen.

Die erfindungsgemässe Vorrichtung ist durch die Merkmale des Patentanspruchs 1 gekennzeichnet. Vorteilhafte Ausgestaltungen der erfindungsgemässen Vorrichtung sind in den abhängigen Ansprüchen beschrieben.

Wie sich aus der noch folgenden Funktionsbeschreibung ergibt, bewirkt die Auffangkammer zusammen mit dem Syphon, dass der Wirkstoff vorverdünnt und in dieser vorverdünnten Form während des Entleerens des Spülkastens in den letzten Rest des Spülwassers abgegeben wird. Durch diese Vorverdünnung und die durch den Syphon automatische zeitliche Steuerung der Wirkstoffabgabe wird bewirkt, dass lediglich eine vernachlässigbare Menge Wirkstoff im Restspülwasser im Spülkasten verbleibt. Ein ähnlicher Syphon ist zwar schon bei dem in der publizierten FR-Patentanmeldung 2424364 beschriebenen Wirkstoff-Dosierer für WC-Muscheln bekannt, er dient dort aber einem ganz anderen Zweck. Dieser bekannte Dosierer ist im Unterschied zur Erfindung nicht für die Anordnung im Spülkasten, sondern zur Anbringung direkt in der WC-Muschel bestimmt. Er enthält einen Wirkstoff in fester Form, der beim Spülvorgang im ihn überströmenden Spülwasser in Lösung geht. Der Syphon dient lediglich zum Auffangen der vom feuchten Wirkstoff abtropfenden hochkonzentrierten Flüssigkeitsreste. Abgesehen von den bekannten Nachteilen aller mit festen Wirkstoffen arbeitenden Dosierer wird auch bei diesem Dosierer der Wirkstoff in das gesamte Spülwasserabgegeben.

Im folgenden wird die Erfindung anhand der Zeichnung näher erläutert. Die vier Zeichnungsfiguren zeigen je einen Axialschnitt durch ein Ausführungsbeispiel einer erfindungsgemässen Vorrichtung in Gebrauchslage in vier verschiedenen Funktionsphasen.

Die rotationssymmetrisch ausgebildete Vorrichtung umfasst einen Träger 1 mit einem koaxialen Rohrstutzen 2 und einem Schwimmer 3, der am Träger zwischen einer (in Gebrauchslage) oberen und einer unteren Endstellung auf und ab beweglich geführt ist.

Der Träger 1 ist als hohler Verschlusszapfen ausgebildet und sitzt dicht im normalerweise durch eine Schraubkappe oder dgl. verschlossenen Öffnungshals 4 eines Vorratsbehälters 5, z.B. einer Flasche geeigneter Form. Der Boden 1 a des Trägers 1 ist trichterförmig ausgebildet, der Rohrstutzen 2 mündet axial in den tiefsten Punkt des Trägerbodens.

Der Schwimmer ist aus zwei koaxialen, in sich einstückigen Teilen zusammengesetzt. Der äussere Teil besteht aus einem Schwimmerrohr 6, einem in etwa tulpenförmigen, nach oben offenen Einsatz 7, der mit seinem Rand etwa im oberen Drittel des Schwimmerrohrs rundum befestigt ist und letzteres in einen oberen und einen unteren Rohrabschnitt 6a bzw. 6b teilt, und einem in den Boden 7a des Einsatzes eingesetzten Überlaufrohr 8. Der obere Rohrabschnitt 6a hat gegenüber dem unteren einen etwas kleineren Durchmesser,was allerdings für die Funktion bedeutungslos ist. Das Überlaufrohr 8 mündet nach unten in die Umgebung aus, sein oberer Rand 8a liegt etwa auf der halben Höhe des Einsatzes 7.

Der innere Schwimmerteil besteht aus zwei durch einen gemeinsamen Boden 9a verbundenen, nach oben bzw. unten offenen zylindrischen Bechern 9 bzw. 10, einem koaxialen Führungsstab 11 und vier Halteflügeln 12. Letztere erstrecken sich radial vom oberen Behälter 9 bis zur Innenwand des oberen Rohrabschnitts 6a. Sie liegen einerseits am oberen Rand des Einsatzes 7 auf und sind andererseits hinter einen am Rohrabschnitt 6a angeformten, nach innen vorspringenden Ringwulst 13 einerastet. Mittels dieser Halteflügel 12 sind die beiden Teile des Schwimmers 2 unbeweglich miteinander verbunden.

Der nach unten offene Becher 10 des inneren Schwimmerteils steht mit seinem Öffnungsgrad am Boden 7a des Einsatzes 7 auf. Der Öffnungsgrad ist an seinem Umfang mit zahlreichen Durchbrüchen 10a versehen, so dass die Räume innerhalb und ausserhalb des Bechers 10 kommunizieren. Der Durchmesser des Bechers 10 liegt etwa in der Mitte zwischen denen des Überlaufrohrs 8 und des unteren Bereichs des Einsatzes 7.

Der Führungsstab 12 besitzt ein kreuzförmiges Profil. Er ist fest mit dem Boden 9a des inneren Schwimmerteils verbunden und im Rohrstutzen 2 auf und ab beweglich geführt. Durch das kreuzförmige Profil bleiben im Rohrstutzen Durchflusskanäle frei, durch welche der flüssige Wirkstoff F aus dem Vorratsbehälter 5 in den Becher 9 fliessen kann. Das obere Ende des Führungsstabs 11 ist geschlitzt und mit vier radial einwärts federnden Rastnocken 11a versehen, die das Ende bzw. den oberen Öffnungsrand des Rohrstutzens 2 hintergreifen und dadurch den Führungsstab 11 und damit den gesamten Schwimmer 3 am Träger 1 befestigen. (Zum Zusammenfügen von Träger 1 und Schwimmer 3 wird einfach der Führungsstab 11 durch den Rohrstutzen 2 eingeführt, wobei die Rastnocken 11 a vorübergehend einwärts deformiert werden.)

Der Durchmesser des oberen Bechers 9 des inneren Schwimmerteils ist etwas grösser als der des Rohrstutzens 2. Höhe bzw. Länge des Bechers 9 und des Rohrstutzens 2 sind so aufeinander abgestimmt, dass sich der untere Öffnungsrand 2a des Stutzens 2 bei der in Figur 1 und 4 gezeigten unteren Endlage des Schwimmers 3 knapp unterhalb des oder etwa auf gleicher Höhe wie der Öffnungsgrad 9b des Bechers 9 befindet. In der in Figur 2 und 3 gezeigten oberen Endstellung des Schwimmers 3 dagegen taucht der Rohrstutzen 2 in den Becher 9 ein und steht an dessen Boden 9a auf.

Die beschriebene Vorrichtung arbeitet wie folgt:
Zunächst wird die Vorrichtung in den Hals 4 des den flüssigen Wirkstoff F enthaltenden Behälters 5 eingesetzt und dieser dann mit dem Hals nach unten in einen hier nicht dargestellten Toilettenspülkasten eingehängt.

In der in Fig. 1 gezeigten ersten Funktionsphase ist angenommen, der Toilettenspülkasten sei gerade geleert worden und der Spiegel des allfällig noch darin befindlichen oder bereits neu zulaufenden Spülwassers W sei noch tief. In dieser Phase befindet sich der Schwimmer 3 aufgrund seines Eigengewichts in seiner unteren Endstellung. Die durch den Becher 9 gebildete Dosierkammer ist bis zum Niveau des unteren Rands des Rohrstutzens 2 mit dem Wirkstoff F gefüllt. Ein Überfliessen ist aufgrund des hydrostatischen Druckgleichgewichts nicht möglich. Im Einsatz 7 befindet sich vom vorangegangenen Spülvorgang her noch ein kleiner Flüssigkeitsrest.

Wenn nun in der zweiten Funktionsphase der Flüssigkeitsspiegel im Spülkasten steigt, wird der Schwimmer 3 allmählich angehoben, bis er schliesslich seine obere Endstellung (Fig.2) erreicht. Während des Anhebens des Schwimmers dringt der Rohrstutzen 2 immer weiter in die Dosierkammer 9 ein und verdrängt ein seinem Eintauchzustand entsprechendes Wirkstoffvolumen aus der Dosierkammer. Dieses genau dosierte Volumen fliesst nun über den Rand der Kammer ab und sammelt sich im unteren Teil des als Auffangkammer dienenden Einsatzes 7. Das Wirkstoffvolumen bzw. die Höhe des Überlaufrohrs 8 ist so bemessen, dass der Wirkstoff nicht über den Überlauf 8 abfliesst.

Wenn das Wasser im Spülkasten in der dritten Funktionsphase weiter bis zu seinem Höchststand steigt, dringt es durch den Überlauf 8 in die Auffangkammer 7 ein, wobei eine Vorverdünnung des darin befindlichen flüssigen Wirkstoffs stattfindet (Fig. 3).

Der vorverdünnte Wirkstoff bleibt dabei, wie aus der Zeichnung zu entnehmen ist, in der Auffangkammer 7 eingeschlossen und kann - abgesehen von der zu vernachlässigenden Diffusion durch den Überlauf 8 - nicht in das umgebende Spülwasser gelangen. Wenn der Behälter 5 im Spülkasten zufällig tiefer als dargestellt angeordnet sein sollte, so dass dann der höchste Wasserspiegel höher als dargestellt relativ zum Behälterhals 4 stünde, kann der Wasserspiegel innerhalb des vom hohlen Träger 1 umschlossenen Raums wegen des dann eingeschlossenen Luftvolumens nicht wesentlich höher steigen, so dass der in der Dosierkammer 9 befindliche Wirkstoff auch dann nicht mit dem eindringenden Wasser in Berührung kommen und aus der Dosierkammer abfliessen kann.

Die letzte Phase des Funktionszyklus der Vorrichtung erfolgt während der Entleerung des Spülkastens. Solange der Wasserspiegel im Spülkasten sich oberhalb etwa des Öffnungsrands des Behältnishalses 4 befindet, passiert im wesentlichen noch nichts. Sobald jedoch der Wasserspiegel noch weiter sinkt, beginnt der vorverdünnte Wirkstoff aus der Auffangkammer 7 via Überlauf 8 abzufliessen, wobei mit weitersinkendem Wasserspiegel sich auch der Schwimmer 3 mit abwärts bewegt, bis er schliesslich die in Fig. 4 (und Fig. 1) gezeigte unterste Endstellung erreicht. Aufgrund der Wirkung des zwischen den Wänden des Überlaufrohrs 8 und des unteren Bechers 10 gebildeten Syphons entleert sich die Auffangkammer 7 dabei bis auf einen kleinen Rest praktisch vollständig (Fig. 1). Mit dem Absinken des Schwimmers 3 sinkt auch die Dosierkammer 9 ab, und neuer Wirkstoff F fliesst aus dem Behälter 5 in die Dosierkammer 9 nach, womit der Ausgangszustand gemäss Fig. 1 wieder erreicht ist.

Der vorverdünnte Wirkstoff gelangt somit erst in der letzten Funktionsphase in das im Spülkasten befindliche Wasser, und zwar nur in dessen oberste Schicht entsprechend etwa dem letzten ausfliessenden Liter. Auf diese Weise wird bewirkt, dass im wesentlichen nur das im Syphon der WC-Muschel verbleibende Spülwasser Wirkstoff enthält, während das übrige, ohnehin abfliessende Wasser wirkstofffrei bleibt. Dies wiederum erlaubt höhere Konzentrationen und trotzdem geringeren Verbrauch von Wirkstoff für eine gegebene Anzahl von Spülungen und dementsprechend höhere Wirksamkeit und Wirtschaftlichkeit. So lassen sich beispielsweise mit der gleichen Wirkstoffmenge und bei gleicher Wirkstoffkonzentration im Syphon mehr als doppelt so viele Spülungen durchführen als mit der in der US-PS 2 967 310 beschriebenen Vorrichtung.

Entsprechend diesem erfindungsgemässen Prinzip der sowohl quantitativ als auch zeitlich dosierten bzw. gesteuerten Abgabe des Wirkstoffs besteht die erfindungsgemässe Vorrichtung auch aus zwei Hauptkomponenten, und zwar einer quantitativen Dosiereinheit und einer Abgabesteuereinheit. Die quantitative Dosiereinheit besteht im wesentlichen aus der Dosierkammer 9 und dem Rohrstutzen 2 sowie dem sie betätigenden bzw. steuernden, als Ganzes mit 3 bezeichneten Schwimmer. Die Abgabesteuereinheit enthält diejenigen Elemente, welche ein vorzeitiges und damit unerwünschtes Abfliessen der von der Dosiereinheit abgegebenen Wirkstoffmenge in die Umgebungsflüssigkeit verhindern. Diese Elemente sind in erster Linie die Auffangkammer 7 mit dem Überlaufrohr 8 und dem unteren Becher 10, der mit dem Überlaufrohr 8 zusammen den Syphon bildet. Ferner gehört zu diesen Elementen noch der obere Abschnitt 6a des Schwimerrohrs 6, der in der oberen Schwimmerstellung in den Träger 1 hineinragt und damit das Eindringen zum Wasser von oben her verhindert.

Es versteht sich, dass die beiden Hauptkomponenten der Erfindung, insbesondere die Abgabesteuereinheit, auf mannigfaltige Art und Weise realisiert werden können. Wesentlich ist lediglich, dass die Abgabe des Wirkstoffs erst während der Entleerung des Umgebungswassers, und zwar in die oberste, zuletzt abfliessende Schicht des letzteren erfolgt. Die beschriebene Ausführungsform der erfindungsgemässen Vorrichtung ist besonders vorteilhaft, da sie konstruktiv sehr einfach und dementsprechend leicht und preisgünstig herstellbar ist. Aufgrund dieser Eigenschaften ist sie daher auch als Massen-Wegwerfartikel, wie z.B. im Zusammenhang mit Hygiene-Garnituren etc., geeignet.

## Patentansprüche

1. Vorrichtung zur dosierten Abgabe eines flüssigen Wirkstoffs aus einem Vorratsbehälter in eine umgebende Flüssigkeit, deren Niveau sich zeitweise hebt und senkt, mit einer niveaugesteuerten Dosiereinheit (2, 9, 3), welche mit dem Behälterinnenraum (5) kommuniziert und beim Heben eines Schwimmers (3) eine definierte Menge Wirkstoff abgibt, und mit einer Abgabesteuereinheit (7, 8, 10), welche die von der Dosiereinheit (2, 9, 3) bereitgestellte Wirkstoffmenge (F) nur während des Absinkens der Umgebungsflüssigkeit (W) in dieselbe und im wesentlichen in deren oberste Schichten abgibt, dadurch gekennzeichnet, dass die Abgabesteuereinheit (7, 8, 10) eine mit der Dosiereinheit (2, 9, 3) verbundene Auffangkammer (7, 6a) aufweist, deren Boden (7a) mit einem Überlauf-Syphon (8, 10) ausgestattet ist.

2. Vorrichtung nach Anspruch 1, dadurch gekennzeichnet, dass die Auffangkammer (7, 6a) die Dosiereinheit becherartig umschliesst.

3. Vorrichtung nach Anspruch 3, dadurch gekennzeichnet, dass der Überlauf-Syphon durch ein den Boden (7a) der Kammer (7, 6a) durchsetzendes Überlaufrohr (8) und einen das Rohr umschliessenden, nach unten offenen Becher (10) gebildet ist, wobei der Öffnungsrand des letzteren im Abstand vom Boden (7a) der Auffangkammer (7, 6a) angeordnet oder mit Durchflussöffnungen (10a) versehen ist.

4. Vorrichtung nach Anspruch 2 oder 3, dadurch gekennzeichnet, dass die Abgabesteuerungseinheit (7, 8, 10) als Schwimmer ausgebildet oder im Schwimmer (3) angeordnet ist.

5. Vorrichtung nach einem der Ansprüche 1-4, dadurch gekennzeichnet, dass die Dosiereinheit einen in Gebrauchslage im wesentlichen vertikalen, mit dem Innenraum des Vorratsbehältnisses (5) kommunizierenden Rohrstutzen (2) und eine am Schwimmer (3) angeordnete, oben offene und den Rohrstutzen (2) umschliessende Dosierkammer (9) aufweist, und dass der Schwimmer (3) mit der Dosierkammer (9) vertikal zwischen zwei Endstellungen auf und ab bewegbar geführt ist, wobei in der unteren Endstellung sich das untere Ende (2a) des Rohrstutzens (2) im wesentlichen etwa auf der Höhe des Öffnungsrands 9 (9b) der Dosierkammer (9) befindet und in der oberen Endstellung sich das Rohrstutzenende (2a) weiter in der Dosierkammer (9) befindet.

6. Vorrichtung nach Anspruch 5, dadurch gekennzeichnet, dass der Rohrstutzen (2) in der oberen Endstellung des Schwimmers (3) mit seinem unteren Ende (2a) am Kammerboden (9a) aufsteht und dadurch die Schwimmerbewegung nach oben begrenzt.

7. Vorrichtung nach Anspruch 5 oder 6, dadurch gekennzeichnet, dass der Schwimmer (3) einen am Boden (9a) der Dosierkammer (9) befestigten Führungsstab (11) aufweist, der sich durch den Rohrstutzen (2) erstreckt und in diesem geführt ist.

8. Vorrichtung nach Anspruch 7, dadurch gekennzeichnet, dass der Führungsstab (11) an seinem freien Ende mit radial elastisch einwärts deformierbaren Rastelementen (11a) versehen ist, die das behälterseitige Ende des Rohrstutzens (2) hintergreifen und die Abwärtsbewegung des Schwimmers (3) begrenzen.

9. Vorrichtung nach einem der Ansprüche 1-8, dadurch gekennzeichnet, dass die Dosiereinheit (2, 9, 3) und die Abgabesteuerungseinheit (7, 8, 10) an einem als Verschlusszapfen ausgebildeten Träger (1) angeordnet sind.

10. Vorrichtung nach den Ansprüchen 2 und 5, dadurch gekennzeichnet, dass die Auffangkammer (7) die Dosierkammer (9) koaxial umschliesst.

11. Vorrichtung nach einem der Ansprüche 1 bis 10, dadurch gekennzeichnet, dass der Schwimmer (3) zur Auftrieberzeugung eine ringförmige, nach unten offene Luftkammer (6, 7) aufweist.

12. Vorrichtung nach Anspruch 11, dadurch gekennzeichnet, dass die Auffangkammer (7) sich nach oben erweiternd ausgebildet ist und mit ihrem Öffnungsrand am inneren Umfang eines koaxialen Schwimmerrohrs (6) befestigt ist, wobei die Luftkammer durch das Rohr (6) und die Aussenwand der Auffangkammer (7) gebildet ist.

13. Vorrichtung nach Anspruch 12, dadurch gekennzeichnet, dass das Schwimmerrohr (6), die Auffangkammer (7) und deren Überlauf (8) einstückig ausgebildet sind.

14. Vorrichtung nach Anspruch 13, dadurch gekennzeichnet, dass die Dosierkammer (9), der Führungsstab (11) und der nach unten offene Becher (10) einstückig ausgebildet sind, wobei die Dosierkammer (9) und der Becher (10) koaxial angeordnet sind und einen gemeinsamen Boden (9a) aufweisen, und die aus diesen drei Teilen (9, 10, 11) bestehende Einheit mittels einer Rastverbindung (12, 13) koaxial in der aus der Auffangkammer (7), dem Überlauf (8) und dem Rohr (6) bestehenden Einheit befestigt ist.

15. Vorrichtung nach Anspruch 9 und 12, dadurch gekennzeichnet, dass der den Rohrstutzen (2) tragende Träger (1) als nach unten offene Kappe ausgebildet ist, dass der äussere Durchmesser des Schwimmerrohrs (6) kleiner als der der Kappe (1) ist und dass sich das Schwimmerrohr (6) in der oberen Endstellung des Schwimmers (3) zumindest teilweise innerhalb der Kappe (1) befindet.

## Claims

1. A device for the metered release of a liquid active ingredient from a stock container into a surrounding liquid, the level of which rises and falls from time to time, having a level-controlled metering unit (2, 9, 3) which communicates with the interior (5) of the container and releases a defined quantity of active ingredient when a float (3) is raised, and having a release-control unit (7, 8, 10) which releases the quantity (F) of active ingredient, held ready by the metering unit (2, 9, 3), into the surrounding liquid (W) only while the latter is falling, and substantially into the uppermost layers thereof, wherein said release-control unit (7, 8, 10) has a collecting chamber (7, 6a) which is connected to the metering unit (2, 9, 3) and the bottom (7a) of which is fitted with an overflow syphon (8,10).

2. A device according to claim 2, wherein the collecting chamber (7, 6a) surrounds the metering unit like a beaker.

3. A device according to claim 2, wherein the overflow syphon is formed by an overflow pipe (8) which passes through the bottom (7a) of the chamber (7, 6a) and by a beaker (10) which surrounds the pipe and is open at the bottom, the edge of the opening of the beaker being located at a distance from the bottom (7a) of the collecting chamber (7, 6a) or being provided with passage orifices (10a).

4. A device according to claim 2 or 3, wherein the release-control unit (7, 8, 10) is designed as a float or is located in the float (3).

5. A device according to any of claims 1-4, wherein the metering unit comprises a pipe nozzle (2) which is substantially vertical in the use position and communicates with the interior of the stock container (5), and a metering chamber (9) which is located on the float (3), is open at the top and surrounds the pipe nozzle (2), and wherein the float (3) with the metering chamber (9) is guided vertically so that it can move up and down between two end positions, the lower end (2a) of the pipe nozzle (2) being located, when in the lower end position, essentially at the approximate height of the edge (9b) of the opening of the metering chamber (9) and, when in the upper end position, the end (2a) of the pipe nozzle projecting further into the metering chamber (9).

6. A device according to claim 5, wherein the lower end (2a) of the pipe nozzle (2) rests on the chamber bottom (9a), when the float (3) is in the upper end position, and thus limits the upward movement of the float.

7. A device according to claim 5 or 6, wherein the float (3) has a guide rod (11) which is fixed to the bottom (9a) of the metering chamber (9) and extends through the pipe nozzle (2) and is guided therein.

8. A device according to claim 7, wherein the free end of the guide rod (11) is provided with stop elements (11 a) which are elastically deformable radially inwards and which reach around the end of the pipe nozzle (2) on the container side and limit the downward movement of the float (3).

9. A device according to any of claims 1-8, wherein the metering unit (2, 9, 3) and the release-control unit (7, 8, 10) are located on a carrier (1) which is designed as a closing plug.

10. A device according to claims 2 and 5, wherein the collecting chamber (7) coaxially encloses the metering chamber (9).

11. A device according to any one of claims 1 to 10, wherein the float (3) has an annular air chamber (6, 7), which is open at the bottom, in order to generate buoyancy.

12. A device according to claim 11, wherein the collecting chamber (7) is designed to widen towards the top and the edge of its opening is fixed to the inner periphery of a coaxial float tube (6), the air chamber being formed by the tube (6) and the outer wall of the collecting chamber (7).

13. A device according to claim 12, wherein the float tube (6), the collecting chamber (7) and the overflow (8) of the latter are formed integrally.

14. A device according to claim 13, wherein the metering chamber (9), the guide rod (11) and the beaker (10) which is open at the bottom are formed integrally, the metering chamber (9) and the beaker (10) being arranged coaxially and having a common bottom (9a), and the unit consisting of these three parts (9, 10, 11) is coaxially fixed by means of a snap-in connection (12,13) in the unit consisting of the collecting chamber (7), the overflow (8) and the tube (6).

15. A device according to claim 9 and 12, wherein the carrier (1) which carries the pipe nozzle (2) is formed as a cap which is open at the bottom, the external diameter of the float tube (6) is smaller than that of the cap (1) and, when the float (3) is in the upper end position, at least a part of the float tube (6) is located within the cap.

## Revendications

1. Dispositif de dosage d'un additif liquide déversé à partir d'un récipient dans un liquide environnant dont le niveau monte et baisse à certains moments, constitué par une unité de dosage (2, 9,3) qui, commandée par le niveau, communique avec l'espace interne du récipient (5) et lors du soulèvement d'un flotteur (3) délivre une quantité définie d'additif, et par une unité de commande de distribution (7, 8,10) qui agit de telle sorte que ce soit seulement pendant la baisse du liquide environnant (W) que la quantité d'additif (F) définie par l'unité de dosage (2, 9, 3) soit déversée dans ce liquide environnant, et ce, essentiellement dans ces souches supérieures, caractérisé par le fait que l'unité de commande de la distribution (7, 8, 10) comporte une chambre collectrice (7, 6a) qui est reliée à l'unité de dosage (2, 9, 3) et dont le fond (7a) est muni d'un siphon (8, 10).

2. Dispositif selon la revendication 1, caractérisé par le fait que la chambre collectrice (7, 6a) entoure l'unité de dosage à la façon d'un godet.

3. Dispositif selon la revendication 2, caractérisé par le fait que le siphon est formé par un tube de trop-plein (8) traversant le fond (7a) de la chambre (7, 6a) et par un godet (10) entourant le tube et ouvert vers le bas, le bord de l'ouverture de ce godet étant disposé à distance du fond (7a) de la chambre collectrice (7, 6a) ou étant muni d'ouvertures de passage (10a).

4. Dispositif selon la revendication 2 ou 3, caractérisé par le fait que l'unité de commande de la distribution (7, 8, 10) est réalisé sous la forme d'un flotteur ou est disposée dans le flotteur (3).

5. Dispositif selon la revendication 1 à 4, caractérisé par le fait que le dispositif de dosage comprend une tubulure (2) sensiblement verticale qui, en position d'utilisation, communique avec l'espace interne du récipient (5), et une chambre de dosage (9) disposée sur le flotteur (3), ouverte vers le haut et entourant la tubulure (2), et que le flotteur (3) avec la chambre de dosage (9) peut être déplacé verticalement entre deux positions finales, l'extrémité inférieure (2a) de la tubulure (2) se trouvant, à la position finale basse, à peu près à la hauteur du bord de l'ouverture (9b) de la chambre de dosage (9) et étant, à la position finale haute, plus profondément enfoncée dans cette chambre de dosage (9).

6. Dispositif selon la revendication 5, caractérisé par le fait que la tubulure (2) à la position finale haute du flotteur (3) repose par son extrémité inférieure (2a) sur le fond (9a) de la chambre et de ce fait limite le déplacement vers le haut du flotteur.

7. Dispositif selon la revendication 5 ou 6, caractérisé par le fait que le flotteur (3) comporte une tige de guidage (11) qui est fixée sur le fond (9a) de la chambre de dosage (9) et traverse la tubulure (2) dans laquelle elle est guidée.

8. Dispositif selon la revendication 7, caractérisé par le fait que la tige de guidage (11) est munie à son extrémité libre d'éléments d'encliquetage (11 a) qui peuvent se déformer élastiquement radialement vers l'intérieur, s'encliquètent sur l'extrémité, côté récipient, de la tubulure (2) et limitent le mouvement de descente du flotteur (3).

9. Dispositif selon l'une des revendications 1 à 8, caractérisé par le fait que l'unité de dosage (2, 9, 3) et l'unité de commande de la distribution (7, 8, 10) sont disposées sur un support (1) réalisé sous la forme d'un tampon de fermeture.

10. Dispositif selon la revendications 2 et 5, caractérisé par le fait que la chambre collectrice (7) entoure coaxialement la chambre de dosage (9).

11. Dispositif selon l'une des revendications 1 à 10, caractérisé par le fait que le flotteur (3) pour produire sa force ascentionnelle comporte une chambre d'air tubulaire (6, 7) ouverte vers le bas.

12. Dispositif selon la revendication 11, caractérisé par le fait que la chambre collectrice (7) va en s'élargissant vers le haut et est fixée par le bord de son ouverture sur la périphérie interne d'un tube coaxial (6) du flotteur, la chambre d'air étant formée par ledit tube (6) et la face extérieure de la paroi de la chambre collectrice (7).

13. Dispositif selon la revendication 12, caractérisé par le fait que le tube (6) du flotteur, la chambre collectrice (7) et son trop-plein (8) sont réalisés d'une seule pièce.

14. Dispositif selon la revendication 13, caractérisé par le fait que la chambre de dosage (9), la tige de guidage (11) et le godet (10) ouvert vers le bas sont réalisés d'une seule pièce, la chambre de dosage (9) et le godet (10) étant disposés coaxialement et comportant un fond commun (^{g}a), et l'unité constituée des trois éléments (9, 10, 11) étant fixée à l'aide d'un assemblage par encliquetage (12, 13) coaxialement dans l'unité formée par la chambre collectrice (7), le trop-plein (8) et le tube (6).

15. Dispositif selon les revendications 9 et 12, caractérisé par le fait que le support (1) portant la tubulure (2) est réalisé sous la forme d'un bouchon ouvert vers le bas, et que le diamètre extérieur du tube (6) est plus petit que celui de ce bouchon (1) et que le tube (6) à la position haute du flotteur (3) se trouve au moins en partie à l'intérieur du bouchon (1 ).
